# EUROPÄISCHE PATENTSCHRIFT

(11) **EP 1 772 416 B1**
(45) Veröffentlichungstag und Bekanntmachung des Hinweises auf die Patenterteilung: **01.07.2009**
(21) Anmeldenummer: 06121009.2
(22) Anmeldetag: 21.09.2006
(51) Int. Cl.: B66D 1/14, B66D 1/54

(54) **Antriebseinheit mit zwei Motoren, insbesondere für ein Hubwerk**
Drive unit with two motors, in particular for a hoisting gear
Unité d'entraînement à deux moteurs, en particulier pour un dispositif de levage

(30) Priorität: 07.10.2005 DE 102005048222
(43) Veröffentlichungstag der Anmeldung: 11.04.2007
(73) Patentinhaber: SIEMENS AKTIENGESELLSCHAFT, 80333 München (DE)
(72) Erfinder: Aßmann, Roland Heinz, 63654 Büdingen (DE)

(56) Entgegenhaltungen:
- DE-A1- 3 933 505
- DE-B- 1 202 454

## Beschreibung

Die Erfindung betrifft eine Antriebseinheit, insbesondere eine Antriebseinheit eines Hubwerks, mit zwei Motoren, die jeweils einen drehenden Antrieb aufweisen und die auf einen gemeinsamen drehenden Abtrieb der Antriebseinheit einwirken, welchen Motoren jeweils eine Überholkupplung zugeordnet ist, die in dem Kraftfluss vom Antrieb bis zum Abtrieb angeordnet ist, welche Überholkupplung den Antrieb des Motors, dem sie zugeordnet ist, von dem Abtrieb trennt, wenn der jeweils andere Motor den Abtrieb in einer ersten Lastrichtung schneller antreibt.

Derartige Antriebseinheiten sind bereits beispielsweise aus der deutschen Offenlegungsschrift DE 39 33 505 A1 bekannt. Regelmäßig sind beide Antriebe bzw. Motoren permanent im Eingriff und bei Ausfall oder Blockade eines Hubwerks bleibt ohne manuelle Eingriffe durch die Steuerbefehle die Hubfunktion aufrecht erhalten. Im Fall des Defektes eines Motors setzt der andere Motor die Hubbewegung fort und die dem defekten Motor zugeordnete Überholkupplung trennt den Kraftfluss von dem möglicher Weise blockierten Aggregat. Bei Hubwerken mit einsinnigem Lastmoment, z.B. bei Seilhubwerken, stellt diese Not-Funktionalität bereits eine in manchen Fällen ausreichende Möglichkeit dar. Häufig, beispielsweise in der Automobilproduktion, wo der Fertigungsprozess noch so lange aufrecht erhalten werden soll, bis das betreffende Elektrohängebahn-Aggregat der Produktionslinie die fertige Karosserie bzw. den fertigen PKW abgegeben und die Wartungsstrecke erreicht hat, ist eine derartige Not-Funktionalität absolut unzureichend.

Im Einzelnen ist das Problem darin begründet, dass bei Eingriff beider Überholkupplungen die Last an beiden Antriebsmotoren hängt, die auf eine gemeinsame Seiltrommel wirken. Ist einer der beiden Antriebsmotoren blockiert, kann der zweite die Last nur noch Heben, wobei die Überholkupplung des ausgefallenen Antriebsmotors trennt. Eine Senkbewegung ist bei Blockade eines Antriebsmotors nicht mehr möglich, da die Last am blockierten Antrieb hängt und die Überholkupplung des absenkenden, intakten Antriebs anspricht.

Ausgehend von den Nachteilen herkömmlicher Antriebsaggregate hat es sich die Erfindung zu Aufgabe gemacht, eine Antriebseinheit zu schaffen, die eine redundante Motorenausrüstung aufweist, deren beide Antriebe permanent im Eingriff sind, wobei im Falle eines Ausfalls eines Motors sowohl die Hubfunktion als auch die Senkfunktion der Antriebseinheit erhalten bleiben.

Die erfindungsgemäße Lösung sieht vor, dass beide Überholkupplungen jeweils einen Sperrmechanismus aufweisen, der derart ausgebildet ist, dass er eine Einkupplung nach der Auskupplung so lange sperrt, wie der Antrieb des entsprechenden Motors, dem die Überholkupplung zugeordnet ist, stillsteht und die Sperrung aufhebt, wenn der Antrieb des Motors sich dreht.

Ein entscheidender Vorteil der Erfindung liegt darin, dass im Falle einer Blockade eines Motors selektiv eine Überholkupplung derart gesperrt wird, dass es auch bei einer Drehmomentumkehr nicht mehr zu einem Einrücken dieser Überholkupplung kommt und auf diese Weise der intakte andere Antrieb weiterhin in beiden Lastrichtungen antreiben kann.

Bevorzugtes Anwendungsgebiet der Erfindung sind redundante Hubwerke mit einsinnigem Lastmoment. Die Erfindung ist für Antriebseinheiten, die mit einsinnigem Lastmoment beaufschlagt werden deshalb zu bevorzugen, weil die Überholkupplung bei einer hohen Last entgegen der bevorzugten ersten Lastrichtung möglicherweise unkontrolliert trennt.

Nach der Erfindung ist die Antriebseinheit in der Lage, einerseits in dem Fall, dass ein Antrieb blockiert, in der ersten Lastrichtung, in der die zugeordnete Überholkupplung nicht ausrückt, anzutreiben, wobei der die Überholkupplung des blockierten Motors trennt. Und andererseits auch in einer zweiten Lastrichtung bei Blockade des anderen Motors Vortrieb zu leisten. Handelt es sich um eine erfindungsgemäß ausgebildete Überholkupplung sperrt der Sperrmechanismus das Einrücken selbiger, da sich der defekte Antrieb nicht dreht. Somit ist der intakte Antrieb von dem defekten Antrieb aufgrund der dauerhaft getrennten Überholkupplung des defekten Antriebes entkoppelt und vermag sowohl in der ersten Lastrichtung als auch in der zweiten Lastrichtung anzutreiben.

Zweckmäßig sieht der erfindungsgemäße Sperrmechanismus Mittel vor, insbesondere ein Steuerglied, welches die Sperrung aufhebt und hierzu von einer Drehbewegung des Antriebs betätigt wird.

Eine vorteilhafte Weiterbildung der Erfindung sieht vor, dass der Sperrmechanismus ein Sperrmodul umfasst, welches in einer Sperrstellung die Einkupplung nach der Auskupplung sperrt und dass ein Steuerglied vorgesehen ist, welches zwischen einer ersten Position und einer zweiten Position beweglich ist, welches Steuerglied in der ersten Position das Sperrmodul in der Sperrstellung hält, welches Steuerglied in der zweiten Position das Sperrmodul aus der Sperrstellung freigibt. Diese vorteilhafte mechanische Umsetzung mittels eines Steuergliedes an jeder der beiden Überholkupplungen zeichnet sich durch besondere Robustheit aus. Besonders zweckmäßig ist es hierbei, wenn genau eines der beiden Elemente, entweder nur das Sperrmodul oder nur das Steuerglied zumindest zeitweise von der Drehbewegung des Antriebs mitgenommen wird und eine Relativbewegung des Steuergliedes zu dem Sperrmodul zumindest in einer Bewegungsrichtung des Antriebs das Sperrmodul aus der Sperrstellung freigibt. Diese Variante der Erfindung ist besonders einfach und effektiv, da die Überholkupplung genau dann getrennt bleibt, wenn der entsprechende Motor des Antriebs sich nicht mehr dreht und keine weitere Sensorik benötigt wird. Hierbei kann das Steuerglied derart ausgebildet sein, dass es bei getrennter Überholkupplung von der Drehbewegung des Antriebs zumindest verzögert mitgenommen wird. Dementsprechend kann das Steuerglied sich mit dem Antrieb zumindest zeitweise mit Schlupf mitdrehen, wenn die Überholkupplung getrennt ist. Eine Drehbewegung kommt nur dann zu Stande, wenn der Motor des Antriebs nicht blockiert ist.

Mit Vorteil kann das Steuerglied eine Reibfläche aufweisen, die mit einer korrespondierenden Fläche an dem Antrieb zusammenwirkt und bei getrennter Überholkupplung der Reibschluss der Reibfläche mit der korrespondierenden Fläche an dem Antrieb eine zumindest zeitweise Mitnahme des Steuerglieds in Drehrichtung bewirkt. Zur Betätigung des Sperrmechanismus kann das Steuerglied eine Kulisse aufweisen, welche in der ersten Position das Sperrmodul in der Sperrstellung hält und in der zweiten Position das Sperrmodul aus der Sperrstellung freigibt.

Das Zusammenwirken des Sperrmechanismus mit dem Steuerglied kann derart ausgebildet sein, dass genau einmalig eine in der Getrennt-Stellung gesperrte Überholkupplung wieder freigegeben wird und einrücken kann oder dass dieser Vorgang einer Wiederholung zugänglich ist. Der erste Fall ist zweckmäßig, wenn ein Ansprechen der Überholkupplung sicher nur im Falle eines gravierenden Fehlers auftritt. Die zweite Möglichkeit kann vorteilhaft realisiert werden, indem das Steuerglied derart in der ersten Position elastisch gelagert ist, dass es nach Auslenkung in die zweite Position bei Fortfall der Auslenkkraft wieder in die erste Position zurückkehrt. Die Möglichkeit der mehrfachen Sperrung und Freigabe der getrennten Überholkupplung ist zweckmäßig, wenn im regelmäßigen Betrieb konstruktionsbedingt die Überholkupplung häufiger trennt, ohne das ein Defekt vorliegen muss oder der Betrieb mit nur einem Motor auch als Dauerlösung absolut unkritisch ist.

Das Steuerglied sollte zweckmäßig statt des Sperrmechanismus mit den Antrieb zeitweise mitdrehend ausgebildet sein, da insbesondere das Sperrmodul aufgrund der möglicherweise gegenüber Fliehkräften empfindlichen Mechanik nicht mit dem Antrieb drehend angeordnet sein sollte.

Besondere Eignung weist der erfindungsgemäße Sperrmechanismus für Antriebseinheiten auf, bei denen der Antrieb eine Welle aufweist, die Überholkupplung beim Auskuppeln eine erste Axialbewegung einer Antriebswelle des Motors auslöst und die Antriebswelle mindestens einen Absatz aufweist, an dem das Sperrmodul in der Sperrstellung derart eingreift, dass eine die erste Axialbewegung rückführende Axialbewegung blockiert ist. Der Absatz kann hierbei sinnvoll als umlaufender Wellenabsatz oder als umlaufende Nut ausgebildet sein. Das Sperrmodul ist zweckmäßig als länglicher Stift ausgebildet, der ohne die Oberfläche im Bereich des Absatzes der Welle zu beschädigen mit selbiger einen zur Unterdrückung einer Axialbewegung ausreichenden Formschluss bildet. Der Formschluss sollte ausreichen, um ein Einrücken der regelmäßig mittels elastischer Elemente vorgespannt getrennten Überholkupplung zu unterbinden. Besonders sinnvoll ist eine bewegliche und federnde Lagerung des Sperrmoduls zwischen der Sperrstellung und einer Freigabestellung. Beim Trennen der Überholkupplung kann das Sperrmodul beispielsweise an einer Schräge des Absatzes an dem Antrieb entlang gleiten, bis es zum formschlüssigen Eingriff an dem Wellenabsatz kommt. Zur Integration der Sperrfunktion und der Möglichkeit der Freigabe der Überholkupplung aus der Trennposition ist es sinnvoll, wenn das Sperrmodul einen Halter umfasst, der die Beweglichkeit des Sperrmoduls zwischen des Sperrstellung und einer Freigabestellung aufweist und in welchem Halter ein Arretierglied beweglich federnd in einer Arretierstellung gelagert ist, wobei die Beweglichkeit des Halters und des Arretierglieds des Sperrmoduls derart ausgebildet ist, dass einerseits in der Sperrstellung des Halters das Arretierglied bei getrennter Überholkupplung in der Arretierstellung in Eingriff mit dem Absatz des Antriebs gelangt und die Einkupplung sperrt und dass andererseits in der Freigabestellung des Halters das Arretierglied bei getrennter Überholkupplung in der Arretierstellung nicht mit dem Absatz des Antriebs in Eingriff gerät. Mit der von dem Steuerglied betätigten Bewegung des Halters wird sozusagen das Sperrmodul in eine Bereitschaftsstellung zum Sperren des Einrückens der Überholkupplung gebracht oder aus dieser entfernt, so dass ein Sperren der Überholkupplung nicht stattfindet.

Die Beweglichkeit des Arretiergliedes dient dem bloßen Einrasten an einem Absatz des Antriebes, so dass die Überholkupplung getrennt bleibt. Dementsprechend ist es sinnvoll, wenn der Absatz einen Abschnitt aufweist, an dem das Arretierglied entlang gleiten kann, bevor es an dem Absatz einrastet. Der Halter und das Arretierglied sollten jeweils einen elastischen Hub ähnlicher Größenordnung aufweisen, damit das Arretierglied in der Freigabestellung sicher außerhalb eines Eingriffs gelangt. Obgleich sowohl der Halter als auch das Arretierglied jeweils drehende Bewegungen zum Aktivieren oder Deaktivieren des Sperrmechanismus bzw. zum Sperren und Freigeben der Überholkupplung ausführen können, ist es in Folge der Einfachheit besonders zweckmäßig, wenn beide Bauelemente in ihren Lagerungen jeweils translatorisch beweglich sind.

Insbesondere bei einsinnigem Lastmoment ist es zweckmäßig, wenn die Überholkupplungen ein antriebsseitiges und ein abtriebsseitiges jeweils stirnverzahntes Kupplungselement aufweist, das in einer Lastrichtung zu dem Kraftfluss der Übertragung senkrechte oder leicht hinterschnittene bei die Kupplungsflächen elastisch gegeneinander verspannt sind. Dient die Überholkupplung lediglich der Drehmomentbegrenzung, können die Zahnflanken in beiden Lastrichtungen schräg zum Kraftfluss ausgebildet sein. Sind die Platzverhältnisse großzügig gestaltet, kann die Überholkupplung eine antriebsseitige erste Welle und eine abtriebsseitige zweite Welle aufweisen und mittels Kupplungselementen kann der Kraftfluss von der ersten Welle auf die zweite Welle geschlossen werden. Bestehen Bauraumrestriktionen kann die erste Welle als Hohlwelle ausgebildet sein und auf der zweiten Welle drehbar gelagert sein. Ein wesentliches Bauteil der Überholkupplung kann hierbei an der ersten Welle ein axialbewegliches Mitnehmerelement sein, das an der ersten Welle nicht drehbar gelagert ist und welches die antriebsseitigen Kupplungselemente trägt, die im axialen Beweglichkeitsrahmen mit den abtriebsseitigen Kupplungselementen einkuppelbar und trennbar sind. Zum Sperren der Einrückbewegung der Überholkupplung in der Getrennt-Stellung ist es sinnvoll, wenn das Mitnehmerelement mit einem Absatz oder einer umlaufenden Nut versehen ist, in welcher ein Arretierglied des Sperrmoduls in einer Sperrstellung derart eingreift, dass das Mitnehmerelement axial in einer Stellung fixiert ist, in welcher die Überholkupplung getrennt ist.

Eine Mitnahme des Steuergliedes bei einer Trennung der Überholkupplung und sich drehendem zugeordneten Motor kann besonders einfach darin bestehen, dass die Axialbewegung der Trennung einen Absatz der ersten Welle an das Steuerglied drückt, so dass die erste Welle das Steuerglied mitnimmt und der Sperrmechanismus die Sperrung aufhebt.

Im Folgenden ist die Erfindung anhand eines speziellen Ausführungsbeispiels unter Bezugnahme auf Zeichnungen ohne Einschränkung der Erfindung auf das Beispiel näher beschrieben.

Es zeigen:
- Figur 1: wesentliche Komponenten einer erfindungsgemäßen Antriebseinheit,
- Figur 2: eine vergrößerte Darstellung einer Hälfte der in Figur 1 gezeigten Antriebseinheit mit Motor, Antrieb, Kupplung und Abtrieb,
- Figur 3: eine Detaildarstellung der Überholkupplung mit erfindungsgemäßen Sperrmechanismus und
- Figur 4: zwei Stellungen eines erfindungsgemäßen Steuergliedes.

Funktionsgleiche Bauteile sind jeweils mit identischen Bezugszeichen versehen. Wesentliche Bauelemente der in Figur 1 dargestellten Antriebseinheit 1 sind zwei Motoren 2, die jeweils auf einen eigenen Antrieb 3 einwirken und mittels einer Überholkupplung 4 mit einem Abtrieb 5 Kraft übertragend in Verbindung stehen, wobei der Abtrieb 5 von beiden Seiten jeweils auf eine gemeinsame Trommel 6 einwirkt, auf der nicht dargestellte Zugseile gewickelt werden.

Die Antriebseinheit 1 weist die beiden Motoren 2 mit ihren Antrieben 3 und Abtrieben 5 sowie Überholkupplungen 4 beidseitig in spiegelsymmetrischer Anordnung auf, wobei die Antriebseinheit 1 Bestandteil eines nicht näher dargestellten Hubwerks ist. Die nicht dargestellten Zugmittel, welche auf der Trommel 6 aufgerollt werden, belasten die Antriebseinheit 1 mit einem einsinnigen Lastmoment M. Demgemäß weist die Überholkupplung 4 an den sich gegenüberliegenden Kupplungsflächen 7 der Kupplungselemente 8 eine Verzahnung 9 mit sägezahnartiger Form auf, die auf einer Seite zu dem Kraftfluss senkrechte Zahnflanken 10 aufweist. Ein Ausrücken der Überholkupplung 4 ist aufgrund dieser Zahnform nur entgegengesetzt einer Lastrichtung 11 möglich. Der Antrieb 3 ist als Hohlwelle 12 gestaltet und Raum sparend auf dem Abtrieb 5, der fest mit der Trommel 6 verbunden ist drehbar gelagert. Treibt ein Antrieb 3 schneller an als der andere, trennt die Überholkupplung 4 des anderen Antriebs 3 und der abgetrennte Antrieb 3 dreht mit dem Abtrieb 5 der Seite mit getrennter Überholkupplung 4 nicht mehr synchron.

Die Überholkupplung 4 weist ein Mitnehmerelement 13 auf, das auf der Hohlwelle 12 nicht relativ drehbar zu selbiger aber axial verschieblich gelagert ist und sich bei einem Trennen der Überholkupplung 4 axial nach außen verschiebt, so dass die Verzahnung 9 sich nicht mehr im Eingriff befindet. Entgegen dieser trennenden Axialbewegung sind elastische Federelemente 15 an der Überholkupplung 4 vorgespannt. Die beidseitig angeordneten Überholkupplungen 4 sind beide jeweils mit erfindungsgemäßen Sperrmechanismen 16 versehen, die eine Einkupplung nach dem Trennen der Überholkupplung 4 zunächst Sperren und unter bestimmten Umständen wieder freigeben. Die Sperrmechanismen 16 sind jeweils gleichmäßig über den Umfang verteilt.

Figur 2 zeigt hierzu etwas detaillierter Die Wirkungsweise der Sperrmechanismen 16, wobei der eingekoppelte Zustand der Überholkupplung 4 dargestellt ist. In weiterer Vergrößerung stellt Figur 3 die Details der Überholkupplung 4 identisch dar. Im eingekuppelten Zustand befindet sich die Verzahnung 9 im Eingriff, so dass eine Kraftübertragung von dem Antrieb 3 auf den Abtrieb 5 erfolgt.

Der Sperrmechanismus 16 weist ein Sperrmodul 19 auf, welches einen Halter 17 und ein Arretierglied 18 umfasst. Der Halter 17 ist translatorisch beweglich federnd zwischen zwei Endstellungen, einer hier dargestellten Sperrstellung und einer Freigabestellung gelagert. Die elastische Lagerung drückt den Halter 17 stets in die Sperrstellung. In dem hülsenartig ausgebildeten Halter 17 ist das ebenfalls in gleicher Richtung translatorisch beweglich gelagertes Arretierglied 18 angeordnet, welches mit einem Absatz 20 an der Hohlwelle 12 bei getrennter Überholkupplung 4 in Eingriff gerät. Auf diese Weise ist die Bewegung des Halters 17 mit derjenigen des Arretierglieds 18 überlagert. Wechselt die Überholkupplung 4 in den getrennten Zustand gleitet das Arretierglied 18 in den als Umfangsnut ausgebildeten Absatz 20 und wirkt auf diese Weise gegen die rückstellende Axialkraft der Federelemente 15. Der Sperrmechanismus wird von einem Steuerglied 25 aktiviert und deaktiviert. Wie in Figur 4a und 4b dargestellt, kann das Steuerglied 25 zwei unterschiedliche Positionen, eine erste Position X und eine zweite Position Y einnehmen, in welchen der Sperrmechanismus 16 aktiviert bzw. deaktiviert ist.

Das Steuerglied 25 weist eine Kulisse 26 auf, die dem beweglichen Halter 17 als Gegenlager dient, wobei in der ersten Position X der Halter 17 in einer Sperrstellung 30 gehalten wird und in zweiten Position Y der Halter 17 von elastischer Federkraft getrieben aus der Sperrstellung 30 in eine Freigabestellung 31 übergeht, in welcher das Arretierglied 18 nicht mehr mit dem Absatz 20 beim Trennen der Überholkupplung 4 in Eingriff geraten kann. Das Steuerglied 25 ist hierbei drehbar gelagert und gerät mit einer Reibfläche 33 bei getrennter Überholkupplung 4 in Kontakt mit einer korrespondierenden Anlagefläche 34 des Antriebs 3, so dass es zu einer Mitnahme bei Drehbewegung des Antriebs 3 in Umfangsrichtung kommt.

Das Steuerglied 25 ist mittels eines elastischen Elements, hier einer Zugfeder 35 in der ersten Position X gehalten, so dass das Steuerglied 25 nach einer Auslenkung in die zweite Position Y und entsprechenden Freigabe des Halters 17, was ein Einrücken der Überholkupplung 4 zur Folge hat, wieder in die erste Position X wechselt und auf diese Weise die Kulisse 26 den Halter 17 zurück in die Sperrstellung 30 drückt.

## Patentansprüche

1. Antriebseinheit (1), insbesondere Antriebseinheit (1) eines Hubwerks, mit zwei Motoren (2), die jeweils einen drehenden Antrieb (3) aufweisen und die auf einen gemeinsamen drehenden Abtrieb (5) der Antriebseinheit (1) einwirken, **dadurch gekennzeichnet, dass** den Motoren (2) jeweils eine Überholkupplung (4) zugeordnet ist, die in dem Kraftfluss vom Antrieb (3) bis zum Abtrieb (5) angeordnet ist, welche Überholkupplung (4) den Antrieb (3) des Motors (2), dem sie zugeordnet ist, von dem Abtrieb (5) trennt, wenn der jeweils andere Motor (2) den Abtrieb (5) in einer ersten Lastrichtung schneller antreibt, wobei
beide Überholkupplungen (4) jeweils einen Sperrmechanismus (16) aufweisen, der derart ausgebildet ist, dass er eine Einkupplung nach der Auskupplung solange sperrt, wie der Antrieb (3) des entsprechenden Motors (2), dem die Überholkupplung (4) zugeordnet ist, stillsteht und die Sperrung aufhebt, wenn der Antrieb (3) des Motors (2) sich dreht.

2. Antriebseinheit (1) nach Anspruch 1,
**dadurch gekennzeichnet, dass**
der Sperrmechanismus (16) ein Sperrmodul (19) umfasst, welches in einer Sperrstellung (30) die Einkupplung nach der Auskupplungsperrt und
dass ein Steuerglied (25) vorgesehen ist, welches zwischen einer ersten Position (X) und einer zweiten Position (Y) beweglich ist, welches Steuerglied (25) in der ersten Position (X) das Sperrmodul (19) in der Sperrstellung (30) hält, welches Steuerglied (25) in der zweiten Position (Y) das Sperrmodul (19) aus der Sperrstellung (30) freigibt.

3. Antriebseinheit (1) nach dem vorhergehenden Anspruch,
**dadurch gekennzeichnet, dass**
genau eines der beiden Elemente, entweder nur das Sperrmodul (19) oder nur das Steuerglied (25) zumindest zeitweise von der Drehbewegung des Antriebs (3) mitgenommen wird und eine Relativbewegung des Steuerglieds (25) zu dem Sperrmodul (19) zumindest in einer Bewegungsrichtung des Antriebs (3) das Sperrmodul (19) aus der Sperrstellung (30) freigibt.

4. Antriebseinheit (1) nach dem vorhergehenden Anspruch,
**dadurch gekennzeichnet, dass**
das Steuerglied (25) derart ausgebildet ist, dass es bei getrennter Überholkupplung (4) von der Drehbewegung des Antriebs (3) zumindest verzögert mitgenommen wird und die Mitnahmebewegung das Sperrmodul (19) freigibt.

5. Antriebseinheit (1) nach dem vorhergehenden Anspruch,
**dadurch gekennzeichnet, dass**
das Steuerglied (25) sich mit dem Antrieb (3) zumindest zeitweise mit Schlupf mitdreht, wenn die Überholkupplung (4) getrennt ist.

6. Antriebseinheit (1) nach dem vorhergehenden Anspruch,
**dadurch gekennzeichnet, dass**
das Steuerglied (25) eine Reibfläche aufweist, die mit einer korrespondierenden Fläche an dem Antrieb (3) zusammen wirkt und bei getrennter Überholkupplung (4) der Reibschluss der Reibfläche mit der korrespondierenden Fläche an dem Antrieb (3) eine zumindest zeitweise Mitnahme des Steuerglieds (25) in Drehrichtung des Antriebs (3) bewirkt.

7. Antriebseinheit (1) nach Anspruch 2 oder 2 und weiteren Ansprüchen,
**dadurch gekennzeichnet, dass**
das Steuerglied (25) eine Kulisse (26) aufweist, welche in der ersten Position (X) das Sperrmodul (19) in der Sperrstellung (30) hält und in der zweiten Position (Y) das Sperrmodul (19) aus der Sperrstellung (30) freigibt.

8. Antriebseinheit (1) nach einem der vorhergehenden Ansprüche 2 bis 7,
**dadurch gekennzeichnet, dass**
das Steuerglied (25) derart in der ersten Position (X) elastisch gelagert ist, dass es nach Auslenkung in die zweite Position (Y) bei Fortfall der Auslenkkraft wieder in die erste Position (X) zurückkehrt.

9. Antriebseinheit (1) nach Anspruch 1,
**dadurch gekennzeichnet, dass**
das Sperrmodul (19) nicht mit dem Antrieb (3) drehend angeordnet ist.

10. Antriebseinheit (1) nach Anspruch 1,
**dadurch gekennzeichnet, dass**
der Antrieb (3) eine Welle aufweist, die Überholkupplung (4) beim Auskuppeln eine erste Axialbewegung einer Antriebswelle des Motors (2) auslöst und die Antriebswelle mindestens einen Absatz (20) aufweist, an dem das Sperrmodul (19) in der Sperrstellung (30) derart eingreift, dass eine die trennende erste Axialbewegung rückführende Axialbewegung blockiert ist.

11. Antriebseinheit (1) nach Anspruch 1,
**dadurch gekennzeichnet, dass**
das Sperrmodul (19) zwischen der Sperrstellung (30) und einer Freigabestellung (31) beweglich und federnd gelagert ist.

12. Antriebseinheit (1) nach dem vorhergehenden Anspruch 7,
**dadurch gekennzeichnet, dass**
das Sperrmodul (19) einen Halter (17) umfasst, der die Beweglichkeit des Sperrmoduls (19) zwischen der Sperrstellung (30) und einer Freigabestellung (31) aufweist und in welchem Halter (17) ein Arretierglied (18) beweglich federnd in einer Arretierstellung gelagert ist,
wobei die Beweglichkeit des Halters (17) und des Arretierglieds (18) des Sperrmoduls derart ausgebildet ist, dass einerseits in der Sperrstellung (30) des Halters (17) das Arretierglied (18) bei getrennter Überholkupplung (4) in der Arretierstellung in Eingriff mit dem Absatz (20) des Antriebs (3) gelangt und die Einkupplung sperrt und dass andererseits in der Freigabestellung des Halters (17) das Arretierglied (18) bei getrennter Überholkupplung (4) in der Arretierstellung nicht mit dem Absatz (20) des Antriebes (3) in Eingriff gerät.

13. Antriebseinheit (1) nach dem vorhergehenden Anspruch,
**dadurch gekennzeichnet, dass**
der Halter (17) und das Arretierglied (18) in ihren Lagerungen jeweils translatorisch beweglich sind.

14. Antriebseinheit (1) nach einem der vorhergehenden Ansprüche, **dadurch gekennzeichnet, dass**
die Überholkupplung (4) ein antriebsseitiges und ein abtriebsseitiges jeweils stirnverzahntes Kupplungselement (8) aufweist, das in einer ersten Lastrichtung zu dem Kraftfluss der Übertragung senkrechte Zahnflanken aufweist, wobei die Kupplungsflächen (7) elastisch gegeneinander verspannt sind.

15. Antriebseinheit (1) nach einem der vorhergehenden Ansprüche,
**dadurch gekennzeichnet, dass**
die Überholkupplung (4) eine antriebsseitige erste Welle und eine abtriebsseitige zweite Welle aufweist und mittels Kupplungselementen (8) der Kraftfluss von der ersten Welle auf die zweite Welle geschlossen wird.

16. Antriebseinheit (1) nach dem vorhergehenden Anspruch,
**dadurch gekennzeichnet, dass**
die erste Welle als Hohlwelle (12) ausgebildet und auf der zweiten Welle drehbar gelagert,ist.

17. Antriebseinheit (1) nach einem der vorhergehenden Ansprüche,
**dadurch gekennzeichnet, dass**
an der ersten Welle ein Mitnehmerelement (13) axial beweglich und nicht drehbar gelagert ist, welches die antriebseitigen Kupplungselemente (8) trägt, die im axialen Beweglichkeitsrahmen mit den abtriebseitigen Kupplungselementen (8) einkuppelbar und trennbar sind.

18. Antriebseinheit (1) nach dem vorhergehenden Anspruch,
**dadurch gekennzeichnet, dass**
das Mitnehmerelement (13) mit einem Absatz (20) versehen ist, in welchen ein Arretierglied (18) des Sperrmoduls (19) in einer Sperrstellung (30) derart eingreift dass das Mitnehmerelement (13) axial in einer Stellung fixiert ist, in welcher die Überholkupplung (4) getrennt ist.

19. Antriebseinheit (1) nach Anspruch 4 oder 5 oder diesen und weiteren vorhergehenden,
**dadurch gekennzeichnet, dass**
das Steuerglied (25) bei einer Trennung der Überholkupplung (4) gegen einen Absatz (20) der ersten Welle gedrückt wird, so dass die erste Welle das Steuerglied (25) bei einer Drehung mitnimmt und der Sperrmechanismus (16) die Sperrung aufhebt.

## Claims

1. Drive unit (1), in particular drive unit (1) of a hoisting gear, having two motors (2) which have in each case one rotating drive (3) and which act on a common rotating output (5) of the drive unit (1), **characterized in that** the motors (2) are assigned in each case an overrunning clutch (4) which is arranged in the force flow from the drive (3) as far as the output (5), which overrunning clutch (4) separates the drive (3) of the motor (2), to which it is assigned, from the output (5) when the respectively other motor (2) drives the output (5) more quickly in a first load direction, both overrunning clutches (4) having in each case a locking mechanism (16) which is configured in such a way that it locks an engagement after the disengagement for as long as the drive (3) of the corresponding motor (2) which is assigned the overrunning clutch (4) is stationary, and cancels the locking action when the drive (3) of the motor (2) is rotating.

2. Drive unit (1) according to Claim 1, **characterized in that** the locking mechanism (16) comprises a locking module (19) which, in a locking position (30), locks the engagement after the disengagement, and **in that** a control element (25) is provided which can be moved between a first position (X) and a second position (Y), which control element (25) holds the locking module (19) in the locking position (30) in the first position (X), which control element (25) releases the locking module (19) from the locking position (30) in the second position (Y).

3. Drive unit (1) according to the preceding claim, **characterized in that** precisely one of the two elements, either only the locking module (19) or only the control element (25), is driven at least temporarily by the rotating movement of the drive (3) and a relative movement of the control element (25) with respect to the locking module (19) releases the locking module (19) from the locking position (30) at least in one movement direction of the drive (3).

4. Drive unit (1) according to the preceding claim, **characterized in that** the control element (25) is configured in such a way that it is driven at least in a delayed manner by the rotating movement of the drive (3), when the overrunning clutch (4) is disengaged, and the driving movement releases the locking module (19).

5. Drive unit (1) according to the preceding claim, **characterized in that** the control element (25) corotates with the drive (3) at least temporarily with slip when the overrunning clutch (4) is disengaged.

6. Drive unit (1) according to the preceding claim, **characterized in that** the control element (25) has a friction face which interacts with a corresponding face on the drive (3) and, when the overrunning clutch (4) is disengaged, the frictional connection of the friction face with the corresponding face on the drive (3) brings about at least temporary driving of the control element (25) in the rotating direction of the drive (3).

7. Drive unit (1) according to Claim 2, or Claim 2 and further claims, **characterized in that** the control element (25) has a slotted guide (26) which, in the first position (X), holds the locking module (19) in the locking position (30) and, in the second position (Y), releases the locking module (19) from the locking position (30).

8. Drive unit (1) according to one of preceding Claims 2 to 7, **characterized in that** the control element (25) is mounted elastically in the first position (X) in such a way that, after deflection into the second position (Y), it returns into the first position (X) again when the deflecting force is discontinued.

9. Drive unit (1) according to Claim 1, **characterized in that** the locking module (19) is not arranged so as to rotate with the drive (3).

10. Drive unit (1) according to Claim 1, **characterized in that** the drive (3) has a shaft, the overrunning clutch (4) triggers a first axial movement of a drive shaft of the motor (2) during disengagement, and the drive shaft has at least one shoulder (20), on which, in the locking position (30), the locking module (19) engages in such a way that an axial movement which restores the separating first axial movement is blocked.

11. Drive unit (1) according to Claim 1, **characterized in that** the locking module (19) is mounted resiliently and such that it can be moved between the locking position (30) and a release position (31).

12. Drive unit (1) according to preceding Claim 7, **characterized in that** the locking module (19) comprises a holder (17) which has the movability of the locking module (19) between the locking position (30) and a release position (31), and in which holder (17) a blocking element (18) is mounted in a movably resilient manner in a blocking position, the movability of the holder (17) and the blocking element (18) of the locking module being configured in such a way that firstly, in the locking position (30) of the holder (17), the blocking element (18) comes into engagement with the shoulder (20) of the drive (3) in the blocking position and locks the engagement, when the overrunning clutch (4) is disengaged, and that secondly, in the release position of the holder (17), the blocking element (18) does not come into engagement with the shoulder (20) of the drive (3) in the blocking position, when the overrunning clutch (4) is disengaged.

13. Drive unit (1) according to the preceding claim, **characterized in that** the holder (17) and the blocking element (18) can be moved in each case translationally in their mountings.

14. Drive unit (1) according to one of the preceding claims, **characterized in that** the overrunning clutch (4) has a drive-side and an output-side respectively spur-toothed clutch element (8) which, in a first load direction, has tooth flanks which are perpendicular with respect to the force flow of the transmission, the clutch faces (7) being stressed elastically against one another.

15. Drive unit (1) according to one of the preceding claims, **characterized in that** the overrunning clutch (4) has a drive-side first shaft and an output-side second shaft, and the force flow from the first shaft to the second shaft is closed by means of clutch elements (8).

16. Drive unit (1) according to the preceding claim, **characterized in that** the first shaft is configured as a hollow shaft (12) and is mounted rotatably on the second shaft.

17. Drive unit (1) according to one of the preceding claims, **characterized in that** a driver element (13) is mounted on the first shaft in an axially movable and non-rotatable manner, which driver element (13) carries the drive-side clutch elements (8) which can be engaged with and disconnected from the output-side clutch elements (8) in the framework of the axial movability.

18. Drive unit (1) according to the preceding claim, **characterized in that** the driver element (13) is provided with a shoulder (20), into which a blocking element (18) of the locking module (19) engages in a locking position (30) in such a way that the driver element (13) is fixed axially in a position, in which the overrunning clutch (4) is disengaged.

19. Drive unit (1) according to Claim 4 or 5, or said claims and further claims, **characterized in that,** when the overrunning clutch (4) is disengaged, the control element (25) is pressed against a shoulder (20) of the first shaft, with the result that the first shaft drives the control element (25) in the case of rotation and the locking mechanism (16) cancels the locking action.

## Revendications

1. Groupe ( 1 ) d' entraînement, notamment groupe ( 1 ) d' entraînement d' un dispositif de levage, comprenant deux moteurs ( 2 ) qui ont respectivement un côté ( 3 ) menant tournant et qui agissent sur un côté ( 5 ) mené commun tournant du groupe ( 1 ) d' entraînement, **caractérisé en ce qu'** aux moteurs ( 2 ) est associé respectivement un embrayage ( 4 ) de rattrapage, qui est disposé dans le flux de force allant du côté ( 3 ) menant au côté ( 5 ) mené, embrayage ( 4 ) de rattrapage qui sépare du côté ( 5 ) mené le côté ( 3 ) menant du moteur ( 2 ) auquel il est associé, lorsque respectivement l'autre moteur ( 2 ) entraîne plus vite le côté ( 5 ) mené dans un premier sens de charge, dans lequel les deux embrayages ( 4 ) de rattrapage ont respectivement un mécanisme ( 16 ) de blocage, constitué de façon à bloquer un embrayage après le débrayage tant que le côté ( 3 ) mené du moteur ( 2 ) correspondant, associé à l'embrayage ( 4 ) de rattrapage, est à l'arrêt et qui lève le blocage lorsque le côté ( 3 ) menant du moteur ( 2 ) tourne.

2. Groupe ( 1 ) d' entraînement suivant la revendication 1, **caractérisé en ce que**
le mécanisme ( 16 ) de blocage comprend un module ( 19 ) de blocage qui, dans une position ( 30 ) de blocage, bloque l' embrayage après le débrayage et
**en ce qu'** il est prévu un organe ( 25 ) de commande, qui est mobile entre une première position ( X ) et une deuxième position ( Y ), cet organe ( 25 ) de commande maintenant, dans la première position ( X ), le module ( 19 ) de blocage dans la position ( 30 ) de blocage, cet organe ( 25 ) de commande libérant, dans la deuxième position ( Y ), le module ( 19 ) de blocage de la position ( 30 ) de blocage.

3. Groupe ( 1 ) d' entraînement suivant la revendication précédente,
**caractérisé en ce que**
exactement l' un des deux éléments, soit seulement le module ( 19 ) de blocage, soit seulement l' organe ( 25 ) de commande, est entraîné au moins de temps en temps par le mouvement de rotation du côté ( 3 ) menant et un mouvement relatif de l' organe ( 25 ) de commande par rapport au module ( 19 ) de blocage libère au moins dans un sens de déplacement du côté ( 3 ) menant le module ( 19 ) de blocage hors de la position ( 30 ) de blocage.

4. Groupe ( 1 ) d' entraînement suivant la revendication précédente,
**caractérisé en ce que**
l' organe ( 25 ) de commande est tel que, pour un embrayage ( 4 ) de rattrapage séparé, il est entraîné au moins de façon retardée par le mouvement de rotation du côté ( 3 ) menant et le mouvement d' entraînement libère le module ( 19 ) de blocage.

5. Groupe ( 1 ) d' entraînement suivant la revendication précédente,
**caractérisé en ce que**
l' organe ( 25 ) de commande tourne au moins de temps en temps avec glissement avec le côté ( 3 ) menant, lorsque l' embrayage ( 4 ) de rattrapage est séparé.

6. Groupe ( 1 ) d' entraînement suivant la revendication précédente,
**caractérisé en ce que**
l' organe ( 25 ) de commande a une surface de frottement, qui coopère avec une surface correspondante du côté ( 3 ) menant et, lorsque l' embrayage ( 4 ) de rattrapage est séparé, le frottement de la surface de frottement sur la surface correspondante du côté ( 3 ) menant provoque un entraînement au moins de temps en temps de l' organe ( 25 ) de commande dans le sens de rotation du côté ( 3 ) menant.

7. Groupe ( 1 ) d' entraînement suivant la revendication 2 ou d' autres revendications,
**caractérisé en ce que**
l' organe ( 25 ) de commande a une coulisse ( 26 ) qui dans la première position ( X ) retient le module ( 19 ) de blocage dans la position ( 30 ) de blocage et dans la deuxième position ( Y ) libère le module ( 19 ) de blocage de la position ( 30 ) de blocage.

8. Groupe ( 1 ) d' entraînement suivant l' une des revendications précédentes 2 à 7,
**caractérisé en ce que**
l' organe ( 25 ) de commande est monté élastiquement dans la première position ( X ) de sorte qu' après avoir été dévié dans la deuxième position ( Y ) après suppression de la force de déviation, il revient dans la première position ( X ).

9. Groupe ( 1 ) d' entraînement suivant la revendication 1, **caractérisé en ce que**
le module ( 19 ) de blocage n' est pas monté de manière tournante avec le côté ( 3 ) menant.

10. Groupe ( 1 ) d' entraînement suivant la revendication 1, **caractérisé en ce que**
le côté ( 3 ) menant a un arbre, l' embrayage ( 4 ) de rattrapage déclenche lors du débrayage un premier mouvement axial d' un arbre d' entraînement du moteur ( 2 ) et l' arbre d' entraînement a au moins un gradin ( 20 ) dans lequel le module ( 19 ) de blocage pénètre dans la position ( 30 ) de blocage de manière à bloquer un mouvement axial ramenant du premier mouvement axial.

11. Groupe ( 1 ) d' entraînement suivant la revendication 1, **caractérisé en ce que**
le module ( 19 ) de blocage est monté de manière mobile et élastique entre la position ( 30 ) de blocage et une position ( 31 ) de libération.

12. Groupe ( 1 ) d' entraînement suivant la revendication 7 précédente,
**caractérisé en ce que**
le module ( 19 ) de blocage comprend une pièce ( 17 ) de maintien, qui a la mobilité du module de blocage entre la position ( 30 ) de blocage et une position ( 31 ) de libération et dans laquelle pièce ( 17 ) de maintien, est monté mobile de manière élastique un organe ( 18 ) d' arrêt dans une position d' arrêt,
dans lequel la mobilité de la pièce ( 17 ) de maintien et de l' organe ( 18 ) d' arrêt du module de blocage est telle
que d' une part, dans la position ( 30 ) de blocage de la pièce ( 17 ) de maintien, l' organe ( 18 ) d' arrêt, alors que l' embrayage ( 4 ) de rattrapage est séparé, arrive, dans la position d' arrêt, en prise avec le gradin ( 20 ) du côté ( 3 ) menant et bloque l' embrayage et
**en ce que** d' autre part, dans la position de libération de la pièce ( 17 ) de maintien, l' organe ( 18 ) d' arrêt, alors que l' embrayage ( 4 ) de rattrapage est séparé, ne vient pas, dans la position d' arrêt, en prise avec le gradin ( 20 ) du côté ( 3 ) menant.

13. Groupe ( 1 ) d' entraînement suivant la revendication précédente,
**caractérisé en ce que**
la pièce ( 17 ) de maintien et l' organe ( 18 ) d' arrêt sont mobiles respectivement en translation dans leur palier.

14. Groupe ( 1 ) d' entraînement suivant l' une des revendications précédentes,
**caractérisé en ce que**
l' embrayage ( 4 ) de rattrapage a un élément ( 8 ) d' embrayage à denture droite, respectivement du côté menant et du côté mené, élément qui a, dans un premier sens de charge, des flancs de dent perpendiculaires au flux de force de la transmission les surfaces ( 7 ) d' embrayage étant bloquées élastiquement l' une par rapport à l' autre.

15. Groupe ( 1 ) d' entraînement suivant l' une des revendications précédentes,
**caractérisé en ce que**
l' embrayage ( 4 ) de rattrapage a un premier arbre du côté menant et un deuxième arbre du côté mené et le flux de force du premier arbre au deuxième arbre est fermé au moyen d' éléments ( 8 ) d' embrayage.

16. Groupe ( 1 ) d' entraînement suivant la revendication précédente,
**caractérisé en ce que**
le premier arbre est constitué en arbre ( 12 ) creux et monté tournant sur le deuxième arbre.

17. Groupe ( 1 ) d' entraînement suivant l' une des revendications précédentes,
**caractérisé en ce que**
sur le premier arbre est monté mobile axialement et sans pouvoir tourner un élément ( 13 ) entraîneur, qui porte les éléments ( 8 ) d' embrayage côté menant, lesquels peuvent être embrayés avec les éléments ( 8 ) d' embrayage côté mené dans le cadre de la mobilité axiale et en être séparés.

18. Groupe ( 1 ) d' entraînement suivant la revendication précédente,
**caractérisé en ce que**
l' élément ( 13 ) entraîneur est muni d' un gradin ( 20 ) dans lequel un organe ( 18 ) d' arrêt du module ( 19 ) de blocage pénètre en une position ( 30 ) d' arrêt de sorte que l' élément ( 13 ) entraîneur est immobilisé axialement en une position dans laquelle l' embrayage ( 4 ) de rattrapage est séparé.

19. Groupe ( 1 ) d' entraînement suivant la revendication 4 ou 5 ou celles-ci et d' autres revendications précédentes,
**caractérisé en ce que**
l' organe ( 25 ) de commande est, lors d' une séparation de l' embrayage ( 4 ) de rattrapage, repoussé sur un gradin ( 20 ) du premier arbre de sorte que le premier arbre entraîne l' organe ( 25 ) de commande lors d' une rotation et que le mécanisme ( 16 ) de blocage lève le blocage.
